# EUROPÄISCHE PATENTANMELDUNG

(11) **EP 1 681 423 A2**
(43) Veröffentlichungstag der Anmeldung: **19.07.2006**
(21) Anmeldenummer: 06000316.7
(22) Anmeldetag: 09.01.2006
(51) Int. Cl.: E05F 15/16

(54) **Vorrichtung zum Abhängen von Garagentorantrieben**

(30) Priorität: 13.01.2005 DE 202005000498 U
(71) Anmelder: Marantec Antriebs- und Steuerungstechnik GmbH & Co. KG., 33428 Marienfeld (DE)
(72) Erfinder: Hörmann, Michael, 33790 Halle (DE)
(74) Vertreter: Laufhütte, Dieter

(57) **Zusammenfassung**

Die Erfindung betrifft eine Vorrichtung zum Abhängen von Garagentorantrieben, die eine Antriebseinheit und eine an dieser angesetzte Führungsschiene, vorzugsweise eine C-förmige Führungsschiene, aufweisen, bestehend aus einer Schiene mit Montagelöchem und einer Klammer zum Umgreifen der Führungsschiene. Erfindungsgemäß weist die Schiene seitlich jeweils plattenförmige Verbreiterungen auf, die an sich diagonal gegenüberliegenden Stirnkanten abgekantete Fortsätze tragen, die die Führungsschiene klammerartig umgreifen können.

## Beschreibung

Die Erfindung betrifft eine Vorrichtung zum Abhängen von Garagentorantrieben, die eine Antriebseinheit und eine an dieser angesetzte Führungsschiene, vorzugsweise eine C-förmige Führungsschiene aufweisen.

Garagentorantriebe für automatisch zu öffnende Garagentore, beispielsweise Sektionaltore, weisen üblicherweise einen in einem Gehäuse angeordneten Antriebsmotor und eine an dieses Gehäuse ansetzende Führungsschiene auf. Die Führungsschienen sind in der Regel C-förmig ausgebildet und dienen dazu, einen Garagentormitnehmer zu führen, der mittels einer durch den Motor angetriebenen Antriebskette oder einem Antriebsriemen oder dergleichen entlang der C-förmigen Führungsschiene verfahren wird. Üblicherweise werden die Garagentorantriebe mit den C-Führungsschienen mit Bügeln oder Klammern an die Garagendecke montiert. Dabei werden die aus mehreren Einzelteilen bestehenden Bügel und Klammern häufig vom Monteur vor Ort zusammengesetzt. Da es sich um universal einsetzbare Lochstege handelt, werden diese erst während des Einbaus in die gewünschte Form gebogen und dann an die Einbausituation angepaßt. Dies ist zeitraubend und aufwendig.

Aufgabe der Erfindung ist es, eine einfach zu montierende und universell einsetzbare Vorrichtung zum Abhängen von Garagentorantrieben zu schaffen.

Diese Aufgabe wird durch eine Vorrichtung gemäß dem Anspruch 1 gelöst.

Demnach besteht die Vorrichtung zum Abhängen von Garagentorantrieben, die eine Antriebseinheit und eine an diese angesetzte Führungsschiene, vorzugsweise eine C-förmige Führungsschiene, aufweist, aus einer Schiene mit Montagelöchern und einer Klammer zum Umgreifen der Führungsschiene, wobei die Schiene seitlich jeweils plattenförmige Verbreiterungen aufweist, die an sich diagonal gegenüberliegenden Stirnkanten abgekantete Fortsätze tragen und die die Führungsschiene klammerartig umgreifen können. Der besondere Vorteil dieser Abhängevorrichtung besteht darin, dass sie schräg auf eine Führungsschiene des Torantriebs aufsetzbar und durch Eindrehen der klammerartigen Vorrichtung um das Schienenprofil mit diesem verbunden werden kann. Hierzu ist die Schiene, die die jeweiligen Montagelöcher aufweist, mit den plattenförmigen Verbreiterungen ausgestattet, die diagonal versetzt zueinander abgekantete Fortsätze tragen, die die C-förmige Schiene klammerartig umgreifen. Aufgrund der diagonalen Anordnung ist das schräge Aufsetzen der Vorrichtung möglich und nach entsprechendem Verdrehen zur Führungsschiene hin umgreifen die Klammern das Profil der Führungsschiene. Hierdurch ist ein sicherer Sitz gewährleistet. Die so mit der Abhängevorrichtung verbundene Führungsschiene kann unter die Decke eines Garagentores montiert werden, indem entsprechende Schrauben durch die in der Abhängevorrichtung vorgesehenen Montagelöcher gesteckt werden.

Bevorzugte Ausgestaltungen der Erfindung ergeben sich aus den sich an den Hauptanspruch anschließenden Unteransprüchen. So ist die Abhängevorrichtung vorteilhaft einstückig aus einem Blech geformt.

Die Fortsätze können ausgehend von der jeweiligen Stirnkante der plattenförmigen Verbreiterung zwei Abschnitte aufweisen, die ca. im rechten Winkel zueinander abgekantet sind. Hierdurch ergibt sich die Form zweier Teile einer Klammer, die, wie zuvor ausgeführt, diagonal zueinander versetzt sind und hierdurch das schräge Aufsetzen und die Klemmverbindung durch Verdrehen der Abhängevorrichtung ermöglichen. Dabei können die abgekanteten Bereiche der Fortsätze, die flächenparallel zur plattenförmigen Verbreiterung verlaufen, jeweils eine zur in Querrichtung verlaufenden Symmetrielinie unter einem Winkel α angeschrägte Abschlusskante aufweisen, wobei die Abschlusskanten der sich diagonal gegenüberliegenden Fortsätze parallel zueinander verlaufen.

Der Winkel α kann ca. 10 - 40 ° aufweisen, beträgt vorzugsweise aber etwa 25 °, so dass sich hier ein vergleichsweise leicht angeschrägtes Aufsetzen ergibt und nur eine kleine Drehbewegung zum Festsetzen der klammerartigen Abhängevorrichtung ausreicht.

Besonders vorteilhaft sind im Bereich zumindest einer Stirnkante der plattenförmigen Verbreiterung, an der keine Fortsätze anschließen, entsprechende Biegelaschen angesetzt. Grundsätzlich reicht hier eine Biegelasche aus. Zur besseren Sicherung sind hier jedoch vorteilhaft zwei diagonal gegenüberliegende Biegelaschen vorgesehen. Diese Biegelaschen ermöglichen eine Sicherung der aufgesetzten Abhängevorrichtung auf der Führungsschiene, da ansonsten während der Montage durch eine unerwünschte Drehbewegung die einmal festgesetzte Abhängevorrichtung sich ungewollt leicht wieder lösen könnte.

Weitere Merkmale, Einzelheiten und Vorteile der Erfindung werden anhand eines in der Zeichnung dargestellten Ausführungsbeispiels näher erläutert. Es zeigen:
- Figur 1:: eine perspektivische Darstellung einer erfindungsgemäßen Abhängevorrichtung während der Montage,
- Figur 2:: mehrere Ansichten der erfindungsgemäßen Abhängevorrichtung,

- Figur 3:: eine Seitenansicht und eine Draufsicht auf eine teilweise dargestellte Führungsschiene mit der Abhängevorrichtung während der Montage.

Der Aufbau der Vorrichtung zum Abhängen von Garagentorantrieben ergibt sich insbesondere aus der Figur 2. Zentraler Teil der Abhängevorrichtung 10 ist eine Schiene 12, die diverse Montagelöcher 14 aufweist. Wie in der Figur 2a gezeigt, können diese Montagelöcher als einfache Bohrungen oder auch Langlöcher ausgebildet sein. Insbesondere die Darstellung gemäß Figur 2c läßt erkennen, dass die zentrale Schiene 12 profiliert ist. Seitlich weist die Schiene 12 plattenförmige Verbreiterungen 16 und 18 auf. Hierdurch wird eine Auflagefläche definiert. Die plattenförmigen Verbreiterungen 16 und 18 weisen an sich diagonal gegenüberliegenden Stirnkanten abgekantete Fortsätze 20 und 22 auf. Ausgehend von der jeweiligen Stirnkante der plattenförmigen Verbreiterungen 16 und 18 weisen die Fortsätze 20 und 22 jeweils zwei Abschnitte 24, 26 bzw. 28, 30 auf, die jeweils im rechten Winkel zueinander abgekantet sind, so dass sich, wie aus Figur 2b zu ersehen, eine Klammer ergibt. Diese Klammer ist so dimensioniert, dass die Abhängevorrichtung 10, wie in der Figur 1 dargestellt, eine C-förmig geformte Führungsschiene eines Garagentorantriebs (hier nicht dargestellt) umgreifen kann. Der Schnitt einer derartigen Führungsschiene ergibt sich auch aus der linken Darstellung gemäß Figur 3.

Die abgekanteten Bereiche der Fortsätze 26 und 30, die flächenparallel zur plattenförmigen Verbreiterung 16 bzw. 18 verlaufen, weisen jeweils eine in Querrichtung verlaufende Symmetrielinie 1 (Figur 2a) unter einem Winkel von ca. 25 ° auf, wobei, wie der Figur 2 zu entnehmen ist, die jeweiligen Abschlusskanten 32 und 34 der Abschnitte 20 und 22 parallel zueinander verlaufen. Hierdurch ist es ermöglicht, dass die Abhängevorrichtung, wie in Figur 3 dargestellt, zunächst schräg auf die C-förmige Führungsschiene aufsetzt und dann in Pfeilrichtung gemäß Figur 3 verschwenkt, so dass die Abschnitte 20 und 22 die C-förmige Führungsschiene untergreifen und damit die Abhängevorrichtung mit der Führungsschiene verbinden. Dieser Aufsetz- und Verdrehmechanismus ist auch in der perspektivischen Darstellung gemäß Figur 1 durch die entsprechenden Pfeile dargestellt. Nach Aufsetzen der Abhängevorrichtung verläuft die in Querrichtung verlaufende Symmetrielinie I der Abhängevorrichtung in gleicher Richtung wie die Symmetrielinie der Führungsschiene. Die Abhängevorrichtung weist an den Stirnkanten der plattenförmigen Verbreiterungen 16 bzw. 18, an denen keine abgekanteten Fortsätze 20 bzw. 22 angeordnet sind, Biegelaschen 36 und 38 auf. Diese Biegelaschen 36 und 38 können in der in Figur 3 auf der rechten Seite dargestellten Art und Weise umgebogen werden, so dass sie die Abhängevorrichtung 10 auf der Führungsschiene 5 sichern und ein unbeabsichtiges Zurückdrehen in die geöffnete Position verhindern.

## Patentansprüche

1. Vorrichtung zum Abhängen von Garagentorantrieben, die eine Antriebseinheit und eine an dieser angesetzte Führungschiene, vorzugsweise eine C-förmige Führungsschiene, aufweisen, bestehend aus einer Schiene mit Montagelöchern und einer Klammer zum Umgreifen der Führungsschiene,
**dadurch gekennzeichnet,**
**daß** die Schiene seitlich jeweils plattenförmige Verbreiterungen aufweisen, die an sich diagonal gegenüberliegenden Stirnkanten abgekantete Fortsätze tragen, die die Führungsschiene klammerartig umgreifen können.

2. Vorrichtung nach Anspruch 1, **dadurch gekennzeichnet, dass** sie einstückig aus einem Blech geformt ist.

3. Vorrichtung nach Anspruch 1 oder 2 **dadurch gekennzeichnet, daß** die Fort- - sätze ausgehend von der jeweiligen Stirnkante der plattenförmigen Verbreiterung zwei Abschnitte aufweisen, die ca. im rechten Winkel zueinander abgekantet sind.

4. Vorrichtung nach Anspruch 3, **dadurch gekennzeichnet, daß** die abgekanteten Bereiche der Fortsätze, die flächenparallel zur plattenförmigen Verbreiterung verlaufen, jeweils eine zur in Querrichtung verlaufenden Symmetrielinie unter einem Winkel α angeschrägte Abschlußkante aufweisen und daß die entsprechenden Abschlußkanten parallel zueinander verlaufen.

5. Vorrichtung nach einem der vorangehenden Ansprüche, **dadurch gekennzeichnet, daß** der Winkel α ca. 10 ° bis ca. 40°, vorzugsweise aber 25°, beträgt.

6. Vorrichtung nach einem vorangehenden Ansprüche, **dadurch gekennzeichnet, daß** im Bereich zumindest einer Stirnkante der plattenförmigen Verbreiterung, an der keine Fortsätze anschließen, eine Biegelasche angesetzt ist.

7. Vorrichtung nach einem vorangehenden Ansprüche, **dadurch gekennzeichnet, daß** im Bereich beider Stirnkanten der plattenförmigen Verbreiterung, an der keine Fortsätze anschließen, Biegelasche angesetzt sind.
